# EUROPÄISCHE PATENTSCHRIFT

(11) **EP 0 069 135 B1**
(45) Veröffentlichungstag und Bekanntmachung des Hinweises auf die Patenterteilung: **10.04.1985**
(21) Anmeldenummer: 82900245.0
(22) Anmeldetag: 07.01.1982
(51) Int. Cl.: A47L 11/33

(54) **BODENKEHRMASCHINE**
MECHANICAL BROOM
BALAI MECANIQUE

(30) Priorität: 09.01.1981 DE 3100372
(43) Veröffentlichungstag der Anmeldung: 12.01.1983
(73) Patentinhaber: LEIFHEIT Aktiengesellschaft, D-56377 Nassau (DE)
(72) Erfinder: PÄTZOLD, Dieter, D-5408 Nassau/Lahn (DE); SCHREIBER, Alfons, D-5600 Wuppertal 21 (DE); TIWI, Peter, D-5408 Nassau/Lahn (DE)
(86) Internationale Anmeldenummer: DE8200005
(87) Internationale Veröffentlichungsnummer: WO8202331

## Beschreibung

Die Erfindung betrifft eine Bodenkehrmaschine gemäss dem Oberbegriff des Anspruchs 1.

Eine Bodenkehrmaschine mit diesen Merkmalen ist aus der US-A-2 226 581 bekannt. Auch die GB-A-638 541 zeigt eine Walzenbürsten-Halterung über federnde Lagerspangen. Bei beiden Ausführungen handelt es sich um fest am Gehäuse über Nieten beziehungsweise Schrauben angebrachte Lagerspangen. Die Halterung der Walzenbürste erfolgt über einen Stift an der Lagerspange, der in eine Bohrung der Walzenbürsten-Achse eingreift. Das hat den Nachteil, dass der Querschnitt der Walzenbürsten-Achse geschwächt wird. Zudem ist eine derartige Ausführung nur bei Holzachsen-Bürsten praktikabel. Die heute allgemein verwendeten Drahtachsen-Bürsten können bei einer derartigen Lösung nicht ohne weiteres eingesetzt werden. Da der federnde Schenkel der Lagerspange mit dem Lagerstift nicht weiter gesichert ist, kann bei ungünstiger Belastung die Walzenbürste herausgezogen werden.

Aufgabe der Erfindung ist es deshalb, eine Bodenkehrmaschine mit Lagerspangen zu schaffen, bei der eine sichere Lagerung auch von Walzenbürsten mit Drahtachse möglich ist, und bei derdennoch eine einfache Montage und vor allem Demontage der Walzenbürste gewährleistet ist.

Diese Aufgabe ist erfindungsgemäss durch die kennzeichnenden Merkmale des Anspruchs 1 gelöst.

Durch die rohrförmige Lageraufnahme und die klemmende Halterung der U-förmigen Klammer an einem Wandteil ist eine besonders einfache Montage möglich. Insbesondere kann eine Vormontage der Walzenbürste mit den beiden U-förmigen Klammern erfolgen, so dass dann die Gesamteinheit nur noch auf die beiden nach unten gerichteten Wandteile aufgeklipst werden muss. Mit der rohrförmigen Lageraufnahme werden gleich gut Drahtwalzenbürsten als auch Holzachsen-Bürsten gehalten. Es ist trotzdem eine einfache Demontage für Reparaturen möglich.

Das zylindrische Lagerende der Walzenbürste kann von einem abgesetzten Ansatz eines an der Walzenbürste vorgesehenen und mit den Laufrädern triebschlüssig in Verbindung stehenden Ritzel gebildet sein. Dadurch wird in einfacher Weise das zylindrische Lagerende der Walzenbürste von einem abgesetzten Ansatz eines Ritzels gebildet, welches ohnehin für die triebschlüssige Verbindung der Walzenbürste mit den Laufrädern vorhanden ist.

Die U-förmige Klammer kann an der Innenseite des einen Schenkels die angeformte rohrförmige Lageraufnahme aufweisen, während der zweite Schenkel für den Durchtritt der Lageraufnahme mit einer von seinem freien Ende ausgehenden Aussparung versehen ist. Dadurch ist in einfacher Weise die rohrförmige Lageraufnahme dem einen Schenkel angeformt, wodurch eine einfache Fertigung erzielt wird. Die rohrförmige Lageraufnahme erstreckt sich dabei durch den Zwischenraum zwischen den beiden Schenkeln, so dass für die rohrförmige Lageraufnahme wenig Raum beansprucht wird.

Der die rohrförmige Lageraufnahme aufweisende Schenkel kann mit seiner Aussenseite gegen eine vom abgesetzten Ansatz des Ritzels gebildete Ringschulter anliegen. Dadurch ist die Walzenbürste auch in einfacher Weise gegen axiale Verschiebung in den beiden Lagerspangen gesichert.

Der die Aussparung für den Durchtritt der Lageraufnahme aufweisende Schenkel kann an seinem freien Ende schräg nach aussen gerichtete Abwinklungen zur Bildung einer Einführungsschräge aufweisen. Mit dieser durch schräg nach aussen gerichtete Abwinklungen gebildeten Einführungsschräge wird das Aufsetzen der U-förmigen Klammer auf den Wandteil des Gehäuses erleichtert.

Der die rohrförmige Lageraufnahme aufweisende Schenkel kann etwas länger sein als der zweite Schenkel und an seinem freien Ende eine nach innen gerichtete, rechtwinklige Abwinklung für den Eingriff in eine Aussparung der in die U-förmige Klammer eingreifenden Gehäusewand aufweisen. Durch den Eingriff dieser nach innen gerichteten, rechtwinkligen Abwinklung in einer Aussparung der Gehäusewand wird ein Abziehen der U-förmigen Klammer von dem Wandteil des Gehäuses vermieden.

Die nach innen gerichtete, rechtwinklige Abwinklung des ersten Schenkels kann mit ihrer zum Scheitelteil gerichteten Seitenfläche gegen eine abgesetzte Schulter der Gehäusewand anliegen. Dadurch ist die U-förmige Klammer gegen Abziehen gesichert.

Die U-förmige Klammer kann nach dem Aufklammern auf den Wandteil des Gehäuses mit der rohrförmigen Lageraufnahme gegen die Stirnwand einer nach unten offenen Aussparung des Wandteiles des Gehäuses anliegen. Durch dieses Eingreifen der rohrförmigen Lageraufnahme in die nach unten offene Aussparung des Wandteiles des Gehäuses ist die U-förmige Klammer gegen ein seitliches Verschieben und gegen ein weiteres Eindrücken gesichert.

Die U-förmige Klammer kann in ihrem Scheitelteil einen Durchbruch zum Einsetzen eines dem Aufspreizen der Schenkel dienenden Schraubenziehers oder dergleichen aufweisen. Durch Einsetzen des Schraubenziehers in den Durchbruch im Scheitelteil der U-förmigen Klammer können die Schenkel aufgespreizt und somit die U-förmige Klammer von dem Wandteil des Gehäuses abgenommen werden. Ein Herausnehmen der Walzenbürste zum Auswechseln ist somit ebenfalls in einfacher Weise möglich.

Auf der Zeichnung ist die Erfindung in einem Ausführungsbeispiel dargestellt und zwar zeigen:
Figur 1 eine erfindungsgemässe Bodenkehrmaschine in schaubildlicher Darstellung,
Figur 2 einen Schnitt nach der Linie 11-11 in der Figur 1,
Figur 3 einen der Figur 2 entsprechenden Schnitt durch eine Bodenkehrmaschine mit einer anderen Walzenbürste,
Figur 4 einen Schnitt nach der Linie IV-IV der Figur 3,
Figur 5 die U-förmige Klammer in Vorderansicht,
Figur 6 die U-förmige Klammer in Seitenansicht,
Figur 7 die U-förmige Klammer in Unteransicht.

Die in der Zeichnung dargestellte Bodenkehrmaschine 10 besteht aus einem Gehäuse 11. Das Gehäuse 11 dient dabei aussenseitig zur Aufnahme eines Stielbügels 12, an dem seinerseits eine stielartige Handhabe 13 für die hin- und hergehende Bewegung der Bodenkehrmaschine über den zu reinigenden Boden befestigt ist. Auf der Geräteinnenseite dient das Gehäuse 11 zur Aufnahme von Kehrbürsten sowie den zur Bewegung des Gerätes über eine Bodenfläche und zum Antrieb der Kehrbürsten dienenden Laufräder. Zur Aufnahme des Schmutzes von dem mit der Bodenkehrmaschine zu reinigenden Boden ist zunächst eine Walzenbürste 14 vorgesehen, die sich quer zur vorgesehenen Bewegungsrichtung erstreckt. Zur Drehung der Walzenbürste 14 gegenüber dem zu reinigenden Boden sind diese an den Enden der Achse 15 Ritzet 16 zugeordnet, die mit Antriebslaufrädern 17 reibschlüssig in Wirkverbindung stehen. Die Antriebslaufräder 17 sind dabei paarweise in dem Gehäuse 11 gelagert.

Da die Walzenbürste 14 nur bis zu einem gewissen Abstand von den Seitenwandbereichen der Bodenkehrmaschine 10 kehrwirksam arbeiten kann, sind zum Erfassen der Seitenwandbereiche Zusatzbürsten 18 vorgesehen, mit deren Hilfe auch die ausserhalb des Wirkungsbereiches der Walzenbürste 14 Hegenden Seitenbereiche erfasst werden können, wodurch auch eine vollständige Reinigung des Bodens entlang von Absätzen und Wänden sowie in Eckbereichen möglich wird.

In dem dargestellten Ausführungsbeispiel ist jeweils eine Zusatzbürste 18 in jedem der vorderen Eckbereiche der Bodenkehrmaschine 10 angeordnet, derart, dass sie um eine im wesentlichen aufrechte Achse drehbar sind und mit ihrem topfförmig, das heisst radial nach aussen und unten angeordneten Borstenkranz dem Wirkungsbereich der Walzenbürste 14 einerseits und den Seitenwand- und Vorderwandbereich des Gehäuses 11 andererseits überlappen. Zur kehrwirksamen Drehung sind die beiden Zusatzbürsten 18 mit nicht näher dargestellten, dazwischen angeordneten Antriebslaufrädern triebschlüssig gekuppelt.

Für die drehbare Lagerung der Walzenbürste 14 im Gehäuse 11 sind zwei Lagerspangen 19 vorgesehen, die jeweils an den Enden der Walzenbürste 14 angreifen. Die Lagerspange 19 ist von einer U-förmigen Klammer 20 aus Federstahl gebildet und kraftschlüssig mit den beiden Schenkeln 21, 22 auf einen nach unten gerichteten Wandteil 23 des Gehäuses 11 aufsteckbar.

Die U-förmige Klammer 20 weist an der Innenseite des einen Schenkels 21 eine angeformte, rohrförmige Lageraufnahme 24 auf. Der zweite Schenkel 22 der U-förmigen Klammer 20 ist für den Durchtritt der Lageraufnahme 24 mit einer von seinem freien Ende ausgehenden Aussparung 25 versehen. Der die Aussparung 25 für den Durchtritt der Lageraufnahme 23 aufweisenden Schenkel 22 weist an seinem freien Ende schräg nach aussen gerichtete Abwinklungen 26 zur Bildung einer Einführschräge 27 auf. Mit dieser Einführschräge 27 wird das Aufstecken der U-förmigen Klammer 20 auf den nach unten gerichteten Wandteil 23 des Gehäuses 11 erleichtert.

Der Abstand zwischen den beiden Schenkeln 21, 22 der U-förmigen Klammer 20 nimmt vom Scheitelteil 28 zu den freien Enden der Schenkel 21, 22 etwas ab. Dadurch liegen die beiden Schenkel 21,22 mit Vorspannung gegen den nach unten gerichteten Wandteil 23 des Gehäuses 11 an.

Der die rohrförmige Lageraufnahme 24 aufweisende Schenkel 21 ist etwas länger als der zweite Schenkel 22 und weist an seinem freien Ende eine nach innen gerichtete, rechtwinklige Abwinklung 29 für den Eingriff in eine Aussparung 30 der in die U-förmige Klammer 20 eingreifenden Gehäusewand 23 auf. Damit wird in einfacher Weise ein unbeabsichtigtes Lösen verhindert.

Die nach innen gerichtete, rechtwinklige Abwinklung 29 des ersten Schenkels 21 der U-förmigen Klammer 20 liegt mit ihrer zum Scheiteiteit 28 gerichteten Seitenfläche 31 gegen eine abgesetzte Schulter 32 der Gehäusewand 23 an. Die abgesetzte Schulter 32 wird dabei von der Aussparung 30 gebildet. Dadurch ist die U-förmige Klammer 20 gegen Abziehen gesichert an dem Wandteil 23 des Gehäuses 11 gehaltert.

Bei der Montage der Walzenbürste 14 sind die beiden U-förmigen Klammern 20 auf die Enden der Walzenbürste 14 aufzusetzen. Hierzu weist die Walzenbürste 14 abgesetzte Ansätze 33 an den Ritzeln 16 auf. Die abgesetzten Ansätze 33 der Ritzel 16 bilden somit zylindrische Lagerenden, die in die Lageraufnahme 24 der U-förmigen Klammern 20 eingreifen. Die Walzenbürste 14 ist somit drehbar in den beiden U-förmigen Klammern 20 gehaltert. Diese werden dann zusammen mit der darin angeordneten Walzenbürste 14 auf die Wandteile 23 des Gehäuses 11 aufgedrückt. Die Montage ist somit sehr einfach.

Der die rohrförmige Lageraufnahme 24 aufweisende Schenkel 21 liegt mit seiner Aussenseite gegen eine vom abgesetzten Ansatz 33 des Ritzels 16 gebildete Ringschulter 34 an, so dass die Walzenbürste 14 auch gegen axiales Verschieben gesichert ist. Bei dem in der Figur 2 dargesteilten Austuhrungsbeispiel besteht die Achse 15 der Walzenbürste 14 aus zwei miteinander verdrillten Drähten 35, zwischen denen die nicht näher dargestellten Borsten eingeklemmt sind. Die freien Enden der miteinander verdrillten Drähte 35 greifen in eine Aussparung 36 des Ritzels 16 ein. Bei dem in Figur 3 dargestellten Ausführungsbeispiel ist die Achse 15 aus Holz gebildet, in der einzelne, nicht näher dargestellte Borstenbüschel eingesetzt sind. Das freie Ende der Holzachse 15 ist ebenfalls in eine Aussparung 36 des Ritzels 16 eingesetzt.

Die U-förmige Klammer 20 liegt nach dem Aufklammern auf den Wandteil 23 des Gehäuses 11 mit der rohrförmigen Lageraufnahme 24 gegen die Stirnwand 37 einer nach unten offenen Aussparung 38 des Wandteiles 23 des Gehäuses 11 an. Dadurch wird in einfacher Weise auch ein seitliches Verrutschen der U-förmigen Klammer 20 nach dem Aufsetzen auf den nach unten gerichteten Wandteil 23 des Gehäuses 11 verhindert. Zusätzlich weist der nach unten gerichtete Wandteil 23 des Gehäuses 11 noch seitliche Rippen 39 auf, die sich gegen die Seiten der U-förmigen Klammer anlegen.

Die U-förmige Klammer 20 weist in ihrem Scheitelteil 28 einen Durchbruch 40 zum Einsetzen eines dem Aufspreizen der Klammerschenkel 21, 22 dienenden Schraubenziehers oder dergleichen auf. Durch dieses Aufspreizen der Schenkel 21, 22 mit einem Schraubenzieher oder dergleichen ist ein Abnehmen der U-förmigen Klammer und somit eine Demontage der Walzenbürste 14 in einfacher Weise möglich.

## Patentansprüche

1. Bodenkehrmaschine (10) mit einem Gehäuse (11), in dem, von zwei als etwa U-förmige Klammer (20) ausgebildeten Lagerspangen (19) aus federndem Material gehalten, eine Walzenbürste (14) drehbar gelagert ist, die mittels aus der Unterseite des Gehäuses (11) herausragenden Laufrädern (17) angetrieben wird, dadurch gekennzeichnet, dass jede der U-förmigen Klammern (20) kraftschlüssig mit ihren beiden Schenkeln (21, 22) auf ein nach unten gerichtetes Wandteil (23) des Gehäuses (11) aufsteckbar ist, und dass jede der U-förmigen Klammern (20) eine rohrförmige Lageraufnahme (24) für das Aufstecken auf das zugehörige zylindrische Lagerende (33) der Walzenbürste (14) aufweist.

2. Bodenkehrmaschine nach Anspruch 1, dadurch gekennzeichnet, dass das zylindrische Lagerende der Walzenbürste (14) von einem abgesetzten Ansatz (33) eines an der Walzenbürste (14) vorgesehenen und mit den Laufrädern (17) triebschlüssig in Verbindung stehenden Ritzels (16) gebildet ist.

3. Bodenkehrmaschine nach Anspruch 1 oder 2, dadurch gekennzeichnet, dass die U-förmige Klammer (20) an der Innenseite des einen Schenkels (21) die angeformte rohrförmige Lageraufnahme (24) aufweist, während der zweite Schenkel (22) für den Durchtritt der Lageraufnahme (24) mit einer von seinem freien Ende ausgehenden Aussparung (25) versehen ist.

4. Bodenkehrmaschine nach einem der Ansprüche 1 bis 3, dadurch gekennzeichnet, dass der die rohrförmige Lageraufnahme (24) aufweisende Schenkel (21) mit seiner Aussenseite gegen eine vom abgesetzten Ansatz (33) des Ritzels (16) gebildete Ringschulter (34) anliegt.

5. Bodenkehrmaschine nach einem der Ansprüche 1 bis 4, dadurch gekennzeichnet, dass der die Aussparung (25) für den Durchtritt der Lageraufnahme (24) aufweisende Schenkel (22) an seinem freien Ende schräg nach aussen gerichtete Abwinklungen (26) zur Bildung einer Einführschräge (27) aufweist.

6. Bodenkehrmaschine nach einem der Ansprüche 1 bis 5, dadurch gekennzeichnet, dass der die rohrförmige Lageraufnahme (24) aufweisende Schenkel (21) etwas länger ist als der zweite Schenkel (22) und an seinem freien Ende eine nach innen gerichtete, rechtwinklige Abwinklung (29) für den Eingriff in eine Aussparung (30) der in die U-förmige Klammer (20) eingreifenden Gehäusewand (23) aufweist.

7. Bodenkehrmaschine nach einem der Ansprüche 1 bis 6, dadurch gekennzeichnet, dass die nach innen gerichtete, rechtwinklige Abwinklung (29) des ersten Schenkels (21) mit ihrer zum Scheitelteil (28) gerichteten Seitenfläche (31) gegen eine abgesetzte Schulter (32) der Gehäusewand (23) anliegt.

8. Bodenkehrmaschine nach einem der Ansprüche 1 bis 7, dadurch gekennzeichnet, dass die U-förmige Klammer (20) nach dem Aufklammern auf den Wandteil (23) des Gehäuses (11) mit der rohrförmigen Lageraufnahme (24) gegen die Stirnwand (37) einer nach unten offenen Aussparung (38) des Wandteiles (23) des Gehäuses (11) anliegt.

9. Bodenkehrmaschine nach einem der Ansprüche 1 bis 8, dadurch gekennzeichnet, dass die U-förmige Klammer (20) in ihrem Scheitelteil (28) einen Durchbruch (40) zum Einsetzen eines dem Aufspreizen der Schenkel (21, 22) dienenden Schraubenziehers oder dergleichen aufweist.

## Claims

1. Mechanical broom (10) with a housing (11) in which a cylindrical brush (14) is mounted rotatably, being retained by two bearing straps (19) of resilient material constructed as approximately U-shaped clips (20), which is driven by means of wheels (17) projecting out of the under side of the housing (11), ), characterised in that each of the U-shaped clips (20) is pluggable frictionally by its two members (21, 22) onto a downwardly oriented wall part (23) of the housing (11), and that each of the U-shaped clips (20) exhibits a tubular bearing receptacle (24) for plugging onto the associated cylindrical bearing end (33) of the cylindrical brush (14).

2. Mechanical broom according to claim 1, characterised in that the cylindrical bearing end of the cylindrical brush (14) is formed by a shouldered attachment (33) of a pinion (16) provided on the cylindrical brush (14) and drivingly associated with the wheels (17).

3. Mechanical broom according to claim 1 or 2, characterised in that the U-shaped clip (20) exhibits the integrally shaped tubular bearing receptacle (24) on the inside of the one member (21) whilst the second member (22) is provided with a cavity (25) starting from its free end for the passage of the bearing receptacle (24).

4. Mechanical broom according to any of claims 1 to 3, characterised in that the member (21) exhibiting the tubular bearing receptacle (24) abuts by its outside an annular shoulder (34) formed by the shouldered attachment (33) of the pinion (16).

5. Mechanical broom according to any of claims 1 to 4, characterised in that the member (22) exhibiting the cavity (25) for the passage of the bearing receptacle (24) exhibits at its free end angled parts (26) oriented obliquely outwards to form an introduction bevel (27).

6. Mechanical broom according to any of claims 1 to 5, characterised in that the member (21) exhibiting the tubular bearing receptacle (24) is somewhat longer than the second member (22) and exhibits at its free end an inwardly oriented rectangular angled part (29) for engagement into a cavity (30) of the housing wall (23) engaging into the U-shaped clip (20).

7. Mechanical broom according to any of claims 1 to 6, characterised in that the inwardly oriented rectangular angled part (29) of the first member (21) abuts by its lateral face (31) oriented towards the summit part (28) against a stepped shoulder (32) of the housing wall (23).

8. Mechanical broom according to any of claims 1 to 7, characterised in that the U-shaped clip (20), after clipping into the wall part (23) of the housing (11), bears with the tubular bearing receptacle (24) against the end wall (37) of a downwardly open recess (38) in the wall part (23) of the housing (11).

9. Mechanical broom according to any of claims 1 to 8, characterised in that the U-shaped clip (20) has, in its summit part (28), a perforation (40) for inserting a screwdriver or the like, serving for spreading the members (21, 22).

## Revendications

1. Balai mécanique (10) comprenant un boîtier (11) où est montée à l'état rotatif une brosse cylindrique (14) maintenue par deux agrafes d'appui (19) en matière élastique formées en quelque sorte comme des crampons en U (20), et entraînée au moyen de galets de roulement (17) faisant saillie au-delà de la face inférieure du boîtier (11), caractérisé en ce que chacun des crampons en U (20) est fixable solidairement, par ses deux branches (21, 22), sur une partie de paroi (23) du boîtier (11 ), dirigée vers le bas; et en ce que chacun des crampons en U (20) comprend une garniture de soutien tubulaire (24) pour une fixation sur l'extrémité d'appui cylindrique (33) correspondante de la brosse cylindrique (14).

2. Balai mécanique selon la revendication 1, caractérisé en ce que l'extrémité d'appui cylindrique de la brosse cylindrique (14) est formée par l'embout étagé (33) d'un pignon (16) prévu sur ladite brosse cylindrique (14) et se trouvant en liaison de commande avec les galets de roulement (17).

3. Balai mécanique selon l'une quelconque des revendications 1 et 2, caractérisé en ce que les crampons en U (20) présentent, sur la face interne de la branche (21), la garniture de soutien tubulaire attenante (24), tandis que la deuxième branche (22) est pourvue, pour le passage de la garniture de soutien (24), d'un évidement (25) partant de l'extrémité libre de ladite branche (22).

4. Balai mécanique selon l'une quelconque des revendications 1 à 3, caractérisé en ce que la branche (21) munie de la garniture de soutien tubulaire (24) s'applique, par sa face externe, sur un épaulement annulaire (34) formé par l'embout étagé (33) du pignon (16).

5. Balai mécanique selon l'une quelconque des revendications 1 à 4, caractérisé en ce que la branche (22) munie de l'évidement (25) pour le passage de la garniture de soutien (24) comprend, à son extrémité libre, des pliures (26) dirigées obliquement vers l'extérieur pour la formation d'un chanfrein d'introduction (27).

6. Balai mécanique selon l'une quelconque des revendications 1 à 5, caractérisé en ce que la branche (21) dotée de la garniture de soutien tubulaire (24) est un peu plus longue que la deuxième branche (22) et est pourvue, à son extrémité libre, d'une pliure rectangulaire (29) orientée vers l'intérieur et pénétrant dans un évidement (30) de la partie de paroi (23) s'engageant dans le crampon en U (20).

7. Balai mécanique selon l'une quelconque des revendications 1 à 6, caractérisé en ce que la pliure rectangulaire (29), orientée vers l'intérieur, de la première branche (21) s'applique, par sa surface latérale (31) dirigée vers le sommet (28), sur l'épaulement étagé (32) de la partie de paroi (23).

8. Balai mécanique selon l'une quelconque des revendications 1 à 7, caractérisé en ce que le crampon en U (20) est contigu, après la fixation sur la partie de paroi (23) du boîtier (11 ), par la garniture de soutien tubulaire (24), à la paroi frontale (37) d'un évidement (38) (s'ouvrant vers le bas) de la partie de paroi (23) du boîtier (11).

9. Balai mécanique selon l'une quelconque des revendications 1 à 8, caractérisé en ce que le crampon en U (20) incorpore, à son sommet (28), une ouverture (40) pour l'introduction d'un tournevis ou analogue servant à l'écartement des branches (21, 22).
